# EUROPÄISCHE PATENTSCHRIFT

(11) **EP 1 588 813 B1**
(45) Veröffentlichungstag und Bekanntmachung des Hinweises auf die Patenterteilung: **30.08.2006**
(21) Anmeldenummer: 05103016.1
(22) Anmeldetag: 15.04.2005
(51) Int. Cl.: B27F 7/23, B21F 23/00, B42B 4/00

(54) **Heftapparat mit einer Zuführeinrichtung zum Zuführen wenigstens eines endlosen Heftdrahtes**
Stitching device with feeding apparatus for at least one continuous wire
Appareil de brochage avec dispositif d' alimentation pour au moins un fil à brocher sans fin

(30) Priorität: 23.04.2004 DE 102004019977; 23.04.2004 DE 102004040852; 23.08.2004 DE 102004040851
(43) Veröffentlichungstag der Anmeldung: 26.10.2005
(73) Patentinhaber: Koenig & Bauer Aktiengesellschaft, 97080 Würzburg (DE)
(72) Erfinder: Melchior, Wolfgang, 67258 Hessheim (DE)

(56) Entgegenhaltungen:
- BE-A- 536 583
- DD-A1- 100 437
- DE-C- 123 706
- NL-C- 106 938
- US-A- 3 107 870
- US-A- 5 473 923
- US-B1- 6 223 964
- US-B1- 6 705 355

## Beschreibung

Die Erfindung betrifft einen Heftapparat mit einer Zuführeinrichtung zum Zuführen wenigstens eines endlosen Heftdrahtes.

Die DD 100 437 zeigt eine Zuführeinrichtung zum Zuführen wenigstens eines endlosen Heftdrahtes aus einem beim Zuführen als Ganzes bewegten Heftdrahtvorrates zu einem Heftapparat mit einer ersten Fördereinrichtung zum kontinuierlichen Fördern des Heftdrahtes aus dem Heftdrahtvorrat und mit einer zweiten Fördereinrichtung zum Fördern des Heftdrahtes.

Die BE 554 705 A offenbart eine Zuführeinrichtung mit einer als Zwischenvorrat ausgebildeten Schlaufen des zugeführten Materials.

Die DE-PS 123 706 beschreibt einen Heftapparat bei dem die Umschaltung von Doppelproduktion auf Sammelproduktion durch Veränderung der Heftdrahtzufuhr erfolgt.

Durch die NL 106 938 C, welches als nächstliegender stand der Technik betrachtet wird, ist ein Heftapparat bekannt, das den Heftdraht zu einer Trenneinrichtung intermittierend, durch eine als Zwischenvorrat ausgebildeten Materialschlaufe, fördert.

Der Erfindung liegt die Aufgabe zugrunde, einen Heftapparat mit einer Zuführeinrichtung zum Zuführen wenigstens eines endlosen Heftdrahtes mit verbesserter Drahtzuführung zu schaffen.

Die Aufgabe wird erfindungsgemäß durch die Merkmale des Anspruches 1 gelöst.

Die mit der Erfindung erzielbaren Vorteile bestehen insbesondere darin, dass zum Umschalten des Heftapparates von der ersten in die zweite Betriebsart ein Umkonfigurieren der Trenneinrichtung oder des zweiten Heftkopfes nicht mehr notwendig ist. Der zweite Heftkopf verbleibt auch in der zweiten Betriebsart in derselben Position wie in der ersten Betriebsart des Heftapparates. In Folge der schubweisen Zuführung wird der zweite Heftkopf in der zweiten Betriebsart dagegen nicht mit Drahtabschnitten versorgt, so dass der zweite Heftkopf in der zweiten Betriebsart zwar eine Heftbewegung ausführen mag wie in der ersten Betriebsart, dabei jedoch keine Heftung zustande kommt, weil dem zweiten Heftkopf der dafür nötige Drahtabschnitt fehlt. Dies erlaubt einerseits eine vereinfachte Konstruktion der Heftköpfe bzw. der Trenneinrichtung, da sie nicht mehr umkonfigurierbar sein müssen.

Als weiterer Vorteil der Erfindung entfällt das bei bekannten Heftapparaten vorhandene Schieberadgetriebe für die Drahtzufuhr mitsamt einem kompletten für dieses Schieberadgetriebe benötigten Ölraum. Dies führt zu einer erheblichen Vereinfachung der mechanischen Ausführung des Heftapparates und wirkt sich günstig sowohl auf seine Herstellungskosten als auch auf seine Betriebskosten aus, weil z. B. kein Getriebeölstand mehr gewartet werden muss. Ein weiterer großer Vorteil des Heftapparates ist der, dass zwischen den Betriebsarten während eines Betriebes des Heftapparates umgeschaltet werden kann. Der Heftapparat muss dazu weder angehalten werden, noch muss der zweite Heftkopf dafür zugänglich sein. Aufwand und Zeit zum Umschalten zwischen den Betriebsarten sind daher deutlich reduziert. Außerdem ist dadurch der Heftapparat vollständig von einer Leitwarte aus fernsteuerbar. Im Gegensatz zu bekannten Heftapparaten kann die Umschaltung nunmehr auch automatisiert durchgeführt werden, so dass eine rechnergestützte Steuerung des Heftapparates implementierbar ist.

Wie bei bekannten Heftapparaten kann auch beim Heftapparat in der ersten Betriebsart die Zuführeinrichtung den Heftdraht kontinuierlich zuführen. Der Heftdraht kann sich dann mit einer festen Geschwindigkeit bewegen. Bei der schubweisen Zuführung der zweiten Betriebsart jedoch ist die Geschwindigkeit des Heftdrahtes Änderungen unterworfen. Dabei können zeitweilig Geschwindigkeiten auftreten, die größer sind als die feste Geschwindigkeit des Heftdrahtes in der ersten Betriebsart. Beispielsweise kann eine Spitzengeschwindigkeit des Heftdrahtes in der zweiten Betriebsart doppelt so groß sein wie eine feste Geschwindigkeit des Heftdrahtes in der ersten Betriebsart.

In der zweiten Betriebsart kann der Heftdraht während des Zuführens gleichmäßig beschleunigt oder abgebremst werden. Diese kann während einer Beschleunigungsphase des Heftdrahtes oder während einer Verzögerungsphase des Heftdrahtes oder sowohl beim Beschleunigen als auch beim Verzögern des Heftdrahtes auftreten. Die Verzögerungsphase kann unmittelbar im Anschluss an die Beschleunigungsphase eingeleitet werden, so dass der Heftdraht sofort mit Erreichen seiner Spitzengeschwindigkeit wieder verzögert wird, ohne diese Spitzengeschwindigkeit für längere Zeit beizubehalten.

In einer bevorzugten Ausführung des Heftapparates sind die Heftköpfe an einem Heftzylinder angeordnet. Die Heftköpfe des Heftkopfpaares können dabei diametral am Heftzylinder angeordnet sein. Es ist auch möglich, eine Mehrzahl von in axialer Richtung gestaffelten Paaren von Heftköpfen am Heftzylinder vorzusehen.

Besonders bevorzugt umfasst die Trenneinrichtung Klingen, die paarweise zum Abscheren des Heftdrahtes zusammenwirken. Dabei können die Klingen an den Heftköpfen ausgebildet sein. Beispielsweise kann es sich bei den an den Heftköpfen ausgebildeten Klingen um Vorsprünge handeln, mit denen die Heftköpfe in Zusammenwirkung einer weiteren Klinge, bei der es sich um eine Kante eines Ausgangs z. B. einer Düse (Schneiddüse) eines Rohres, durch welches der Heftdraht zugeführt wird, oder einfach einen ortsfesten Anschlag handeln kann, einen jeweiligen Drahtabschnitt vom Heftdraht abscheren. Dann scheren in der ersten Betriebsart des Heftapparates sowohl der erste Heftkopf als auch der zweite Heftkopf Drahtabschnitte vom Heftdraht ab, um mit diesen anschließend eine Heftung auszuführen. In der zweiten Betriebsart schert nur der erste Heftkopf einen Drahtabschnitt vom Heftdraht ab, während der zweite Heftkopf in Folge der schubweisen Zuführung des Heftdrahtes keinen Drahtabschnitt abscheren kann, weil der Heftdraht noch nicht zugeführt worden ist.

Der Heftapparat ist ganz besonders bevorzugt derart ausgeführt, dass er während eines Betriebes zwischen der ersten und der zweiten Betriebsart umschaltbar ist. Er eignet sich dadurch besonders gut für den Einsatz in einer über eine zentrale Leitwarte gesteuerten Druckmaschine.

Die Zuführeinrichtung des Heftapparates umfasst vorzugsweise eine erste und eine zweite Fördereinrichtung, wobei die erste dazu dient, in beiden Betriebsarten Heftdraht kontinuierlich von einem Hauptvorrat in einen Zwischenvorrat zu fördern und die zweite wenigstens in der zweiten Betriebsart den Heftdraht aus dem Zwischenvorrat intermittierend weiterfördert. Eine solche Ausführung ist dann besonders vorteilhaft, wenn es gilt, mittels der zweiten Klemme den Heftdraht aus einem beim Zuführen als Ganzes bewegten Heftdrahthauptvorrat, wie zum Beispiel einer Drahtrolle, zu entnehmen. Weil eine solche Drahtrolle eine beträchtliche Masse von bis zu 100 kg aufweisen kann, muss die erste Fördereinrichtung ein beträchtliches Drehmoment aufbringen können; da sie aufgrund der kontinuierlichen Förderung den Hauptvorrat gleichmäßig in Bewegung hält, genügt dennoch ein geringes Beschleunigungsvermögen, d. h. eine niedrige Antriebsleistung der ersten Fördereinrichtung. Die zweite Fördereinrichtung hingegen muss in der zweiten Betriebsart nur den Inhalt des Zwischenvorrats beschleunigen. Dessen Masse entspricht jedoch nur ungefähr der einer Heftklammer, so dass trotz einer niedrigen Antriebsleistung auch der zweiten Fördereinrichtung für die zeitgerechte Zufuhr des Haftdrahts erforderliche hohe Beschleunigungen erreichbar sind.

Weil der Heftdraht in der zweiten Betriebsart von der zweiten Fördereinrichtung schubweise beschleunigt und verzögert wird, während er von der ersten Fördereinrichtung kontinuierlich der zugeführt wird, kommt es zu einem periodisch sich bildenden Stau des Heftdrahtes an der zweiten Fördereinrichtung. Um für den in der zweiten Betriebsart vor der zweiten Fördereinrichtung sich periodisch aufstauenden Heftdraht Raum zum Ausweichen zu schaffen, ist ebenfalls besonders bevorzugt ein Stauraum für den Heftdraht zwischen der ersten und der zweiten Fördereinrichtung vorgesehen.

In der ersten Betriebsart kann die zweite Fördereinrichtung kontinuierlich arbeiten, so dass sie wie die erste Fördereinrichtung den Heftdraht kontinuierlich vorwärtsbewegt, oder die zweite Fördereinrichtung kann in der ersten Betriebsart vom Heftdraht abgestellt sein. Im letzteren Fall sorgt die erste Fördereinrichtung allein für die Vorwärtsbewegung und die Zuführung des Heftdrahtes. Natürlich ist es auch möglich, die zweite Fördereinrichtung während der ersten Betriebsart intermittierend, wenn auch mit einer im Mittel höheren Fördergeschwindigkeit als in der zweiten Betriebsart, arbeiten zu lassen; ob dies zweckmäßig ist, hängt unter anderem von den geometrischen Gegebenheiten der Heftköpfe und ihrer Bewegung ab.

Vorteilhafterweise umfasst die Zuführeinrichtung einen Sensor zum Erfassen der Position des jeweiligen mit Drahtabschnitten zu versorgenden Heftkopfes. Die Zuführeinrichtung umfasst dann bevorzugt ferner eine Steuereinheit, die in der zweiten Betriebsart anhand der Erfassungsergebnisse des Sensors die zweite Fördereinrichtung steuert. Damit wird ein automatisierter Betrieb des Heftapparates möglich.

Die Fördereinrichtungen können beispielsweise ein den Heftdraht klemmendes Walzenpaar umfassen. Ganz allgemein kann es sich bei den Klemmen aber um beliebige andere den Heftdraht einklemmende und vorwärtsbewegende Mittel handeln, wie z. B. Greifer in den verschiedensten Ausführungen, Klemmbacken etc.

Ausführungsbeispiele der Erfindung sind in den Zeichnungen dargestellt und werden im Folgenden näher beschrieben.

### Es zeigen:

- Fig. 1: eine schematische Skizze eines Heftapparates in Vorderansicht;
- Fig. 2: den Heftapparat aus Fig. 1 in Seitenansicht;
- Fig. 3a: ein Geschwindigkeits-Zeit-Diagramm für einen Heftdraht in der ersten Betriebsart des Heftapparates;
- Fig. 3b: ein Ort-Zeit-Diagramm für einen Heftdraht in der ersten Betriebsart des Heftapparates;
- Fig. 4a: ein Beschleunigungs-Zeit-Diagramm für einen Heftdraht in der zweiten Betriebsart des Heftapparates;
- Fig. 4b: ein Geschwindigkeits-Zeit-Diagramm für einen Heftdraht in der zweiten Betriebsart des Heftapparates;
- Fig. 4c: Ort-Zeit-Diagramm für einen Heftdraht in der zweiten Betriebsart des Heftapparates;
- Fig. 5: eine weitere Ausführung eines Heftapparates in Vorderansicht;
- Fig. 6: den Heftapparat aus Fig. 5 in Seitenansicht;
- Fig. 7: eine Zuführeinrichtung.

In Fig. 1 ist eine schematische Darstellung eines Heftapparates in Vorderansicht zu sehen. Fig. 2 zeigt den Heftapparat der Fig. 1 aus seitlicher Sicht. Auf einer Mantelfläche eines drehbar gelagerten Heftzylinders 03 ist ein Paar von Heftköpfen 01; 02, bestehend aus einem ersten Heftkopf 01 und einem zweiten Heftkopf 02, angeordnet. Die Heftköpfe 01; 02 sind dabei auf dem Heftzylinder 03 diametral angeordnet. Die Heftköpfe 01; 02 weisen jeweils zwei Vorsprünge 08; 17, z. B. Klingen 08; 17 auf, die eine Ausnehmung 18 bzw. 19 in der Längsrichtung des Heftzylinders 03 begrenzen. Die Vorsprünge 08; 17 weisen jeweils eine in radialer Richtung des Heftzylinders 03 ausgerichtete Stufe 22 auf. In Fig. 1 befindet sich diese Stufe 22 bei den Vorsprüngen 17 des Heftkopfes 02 auf der dem Betrachter abgewandten Seite und ist daher nicht zu sehen.

Eine Zuführeinrichtung 04, 07 umfasst im Wesentlichen ein parallel zur Längsachse des Heftzylinders 03 verlaufendes Zuführrohr 04 und einen Servomotor 07, z. B. einen Elektromotor 07 der ein Walzenpaar antreibt. An einem heftkopfseitigen Ende bildet das Zuführrohr 04 eine Kante 21. Ein von einer nicht gezeigten Endlosrolle abgerollter Heftdraht 06 ist zwischen den vom Servomotor 07 angetriebenen Walzen eingeklemmt und wird von diesen durch das Zuführrohr 04 geschoben. Ein Drahtabschnitt 09 des Heftdrahtes 06 ragt in Fig. 1 aus dem heftkopfseitigen Ende des Zuführrohrs 04. Fig. 1 zeigt diesen Drahtabschnitt 09 in einem Moment unmittelbar bevor er im Zusammenwirken der Kante 21 des Zuführrohrs 04 und des dieser Kante zugewandten Vorsprungs 08 bzw. 17 des Heftkopfs 01 vom Heftdraht 06 abgeschert wird.

Aus Gründen der Klarheit sind ein Zylinder 23, mit dem der Heftapparat beim Heften zusammenwirkt, und eine Biegerolle 28 in Fig. 1 nicht gezeigt; sie sind dafür aber in Fig. 2 eingezeichnet.

Der Heftapparat ist an den drehbar gelagerten Zylinder 23 angestellt, der Schließplatten 26 aufweist. In der Seitenansicht des Heftapparates ist gestrichelt ein Umfangskreis 27 eingezeichnet, den die Enden der Heftköpfe 01; 02 bei einer Drehung des Heftzylinders 03 durchlaufen. Dieser Umfangskreis 27 bildet mit dem Zylinder 23 einen Heftspalt, durch den ein zu heftender Stapel von Bogen 24 von Bogen geführt wird. Eine Biegerolle 28 ist auf Höhe der Ausnehmungen 18; 19 derart zwischen dem Heftapparat und dem Zylinder 23 angeordnet, dass sie teilweise in den Umfangskreis 27 eindringt und dabei in die Ausnehmungen 18; 19 eingreift.

In einer ersten Betriebsart des Heftapparates dreht sich der Heftzylinder 03 in die durch einen Pfeil in Fig. 2 angezeigte Richtung. Während der Drehbewegung des Heftzylinders 03 wird der Heftdraht 06 vom Servomotor 07 kontinuierlich durch das Zuführrohr 04 geschoben, so dass ein an dem heftkopfseitigen Ende des Zuführrohrs 04 herausragender Drahtabschnitt 09 des Heftdrahtes 06 im Laufe der Zeit gleichmäßig länger wird. Die Vortriebgeschwindigkeit des Heftdrahtes 06 und die Drehgeschwindigkeit des Heftzylinders 03 sind so aufeinander abgestimmt, dass wenn der Drahtabschnitt 09 eine der Breite des Heftkopfs 01 oder 02 entsprechende Länge I erreicht hat, die Stufe 22 eines Heftkopfs 01 oder 02, in Fig. 1 die des ersten Heftkopfes 01, den Heftdraht 06 gegen die Kante 21 drückt und einen Drahtabschnitt 09 vom Heftdraht 06 abschert. Der Drahtabschnitt 09 wird vom Heftkopf 01 mitgenommen.

Mit diesem Drahtabschnitt 09 führt der Heftkopf 01 auf bekannte Weise eine Heftung des Stapels von Bogen 24 aus. Hierzu wird der Drahtabschnitt 09 im weiteren Verlauf der Drehung gegen die Biegerolle 28 gedrückt. Weil die Biegerolle 28 derart angeordnet ist, dass sie bei Passieren eines Heftkopfs 01; 02 in dessen Ausnehmung 18; 19 eingreift, wird der Drahtabschnitt 09 von der Biegerolle 28 in die jeweilige Ausnehmung 18; 19 gedrückt. Dadurch wird der Drahtabschnitt 09 zu einer Gestalt mit einem geradlinigen Mittelabschnitt und zwei unter 90° abgewinkelten Schenkeln verbogen. Wenn der Heftkopf 01 den Zylinder 23 erreicht, drückt er den dann verbogenen Drahtabschnitt 09 mit den Spitzen der Schenkel voraus durch den Stapel von Bogen 24. Der Zylinder 23 hat sich bis dahin soweit gedreht, dass eine der Schließplatten 26 dem Heftkopf 01 gegenüberliegt. Mit der Schließplatte 26 wirkt der Heftkopf 01 zusammen und führt die Heftung des Stapels von Bogen 24 mit dem Drahtabschnitt 09 zu Ende aus.

Inzwischen dreht sich der Heftzylinder 03 kontinuierlich weiter und auch der Heftdraht 06 wird vom Servomotor 07 kontinuierlich weiter durch das Zuführrohr 04 geschoben, so dass bei Ankunft des Heftkopfes 02 am heftkopfseitigen Ende des Zuführrohrs 04 ein neuerlicher Drahtabschnitt 09 der Länge I aus diesem herausragt, der auf die eben beschriebene Weise am Vorsprung 08 des Heftkopfes 02 anschlägt und von dessen Stufe 22 und der Kante 21 abgeschert wird. Der neue Drahtabschnitt 09 wird vom zweiten Heftkopf 02 mitgenommen, woraufhin dieser wie der erste Heftkopf 01 auf die gleiche beschriebene Weise ein Heftung mit ihm ausführt. Anschließend wiederholt sich der Vorgang auf die beschriebene Weise.

Bei dieser oben beschriebenen Betriebsart des Heftapparates werden Heftungen sowohl vom ersten Heftkopf 01 als auch vom zweiten Heftkopf 02 abwechselnd ausgeführt. In der Drucktechnik wird diese Betriebsart Doppelproduktion genannt. Es ist aber auch eine Sammelproduktion des Heftapparates bekannt, bei der vor Ausführung der Heftung zwei Stapel von in einem dem Heftapparat vorgelagerten Druckwerk nacheinander auf einen Materialstrang gedruckten Druckseiten zu einem kombinierten Stapel gesammelt und dieser Stapel dann geheftet wird. Die Taktrate, mit der die zu heftenden Stapel am Heftapparat eintreffen, ist hier nur halb so groß wie bei der Doppelproduktion. Bei der Sammelproduktion wird daher nur einer der beiden Heftköpfe 01; 02 zum Heften eingesetzt. Dazu ist es bei bekannten Heftapparaten notwendig, den jeweiligen nicht heftenden Heftkopf 01 oder 02 umzukonfigurieren, so dass mit seinen Vorsprüngen 08 bzw. 17 und der Kante 21 kein Drahtabschnitt 09 mehr abgeschert werden kann. Zudem muss eine Zuführgeschwindigkeit des Heftdrahtes 06 reduziert werden, damit der Drahtabschnitt 09 beim Abscheren durch den jeweiligen heftenden Heftkopf 01 oder 02 die richtige Länge I aufweist.

Zur Verdeutlichung ist für den Fall der Doppelproduktion in der Fig. 3a ein Geschwindigkeits-Zeit-Diagramm und in der Fig. 3b ein zugehöriges Ort-Zeit-Diagramm für die Spitze des Heftdrahtes 06 dargestellt. Da in der Doppelproduktion der Heftdraht 06 mit kontinuierlicher Geschwindigkeit v zugeführt wird, hat die Geschwindigkeit v des Heftdrahtes 06 für alle Zeiten t den konstanten Wert v₁. Dies zeigt das Geschwindigkeits-Zeit-Diagramm der Fig. 3a. Im Ort-Zeit-Diagramm der Fig. 3b entspricht der vom Heftdraht 06 zurückgelegte Weg der Entfernung der Spitze des Heftdrahtes 06 von der Kante 21, wobei dieser Weg gleichzeitig die Länge des am heftkopfseitigen Ende des Zuführrohrs 04 überstehenden Drahtabschnitt 09 des Heftdrahtes 06 ist. Ab dem Zeitpunkt t = 0 beginnt sich dieser Drahtabschnitt 09 heranzubilden; seine Länge nimmt bis zum Zeitpunkt T₁ linear zu. Zum Zeitpunkt T₁ hat der Endabschnitt die Länge I erreicht und wird vom Vorsprung 08 des Heftkopfes 01 und der Kante 21 als Drahtabschnitt 09 mit dieser Länge I vom Heftdraht 06 abgeschert. Ab dem Zeitpunkt T₁ bildet sich am heftkopfseitigen Ende des Zuführrohrs 04 ein neuerlicher überstehender Drahtabschnitt 09, dessen Länge wiederum linear zunimmt. Dieser neuerliche Drahtabschnitt 09 wird zum Zeitpunkt T₂ vom Vorsprung 17 des zweiten Heftkopfes 02 und der Kante 21 ebenfalls mit einer Länge I als Drahtabschnitt 09 abgeschert. Der Vorgang wiederholt sich ab dem Zeitpunkt T₂, so dass zum Zeitpunkt T₃ abermals ein Drahtabschnitt 09 der Länge I vom Vorsprung 08 des ersten Heftkopfes 01 und der Kante 21 und zum Zeitpunkt T₄ ein Drahtabschnitt 09 der Länge I vom Vorsprung 17 des zweiten Heftkopfes 02 und der Kante 21 usw., abgeschert wird.

Entsprechende Diagramme sind für den Vorschub des Heftdrahtes 06 für die zweite Betriebsart, d. h. bei Sammelproduktion, in Fig. 4a, 4b und 4c gezeigt. Im Heftapparat erfolgt der Vorschub des Heftdrahtes 06 in der zweiten Betriebsart schubweise, wobei in den Fig. 4a, 4b und 4c eine bevorzugte Variante für einen solchen schubweisen Vorschub dargestellt ist. Die Art des Vorschubs lässt sich über den Servomotor 07 bequem einstellen. Gemäß dem Beschleunigungs-Zeit-Diagramm der Fig. 4a wird der Heftdraht 06 ab dem Zeitpunkt t = 0 bis zum Zeitpunkt t₁, wobei t₁ = T₁/2 ist, mit einer konstanten Beschleunigung a₀ beschleunigt. Ab dem Zeitpunkt t₁ bis zum Zeitpunkt T₁ wird der Heftdraht 06 mit einer Beschleunigung -a₀ mit gleichem Betrag wie a₀, jedoch mit umgekehrtem Vorzeichen, verzögert. Der zugehörige Geschwindigkeitsverlauf des Heftdrahtes 06 ist in Fig. 4b gezeigt. Zwischen dem Zeitpunkt t = 0 und der Zeit t₁ wächst die Geschwindigkeit v des Heftdrahtes 06 linear bis zu einem Spitzenwert v₂ an, um ab dem Zeitpunkt t₁ bis zum Zeitpunkt T₁ wieder linear auf den Wert 0 abzufallen. Dabei ist der Spitzenwert v₂ doppelt so groß wie die konstante Geschwindigkeit v₁ des Heftdrahtes 06 bei Doppelproduktion: v₂ = 2·v₁. Wie Fig. 4c zeigt, ist der Überstand des Heftdrahtes 06 am heftkopfseitigen Ende des Zuführrohrs 04 in der Zeit von t = 0 bis T₁ auf den Wert I angewachsen. Zum Zeitpunkt T₁ wird dieser Überstand vom Vorsprung 08 des das heftkopfseitige Ende des Zuführrohrs 04 passierenden Heftkopfes 01 und der Kante 21 abgeschert und als Drahtabschnitt 09 mit einer Länge I mitgenommen. In der Zeitspanne zwischen dem Zeitpunkt T₁ und dem Zeitpunkt T₂, also zwischen dem Passieren des ersten Heftkopfes 01 und des zweiten Heftkopfes 02 am heftkopfseitigen Ende des Zuführrohrs 04, verbleibt der Heftdraht 06 in Ruhe und erfährt keinen Vorschub. Sowohl seine Geschwindigkeit v als auch seine Beschleunigung a sind null. Aus diesem Grund bildet sich auch kein überstehender Drahtabschnitt 09 am heftkopfseitigen Ende des Zuführrohrs 04 aus, so dass der Vorsprung 17 des zur Zeit T₂ passierenden zweiten Heftkopfes 02 mit der Kante 21 auch keinen Drahtabschnitt 09 abschert. Erst nach Passieren des zweiten Heftkopfes 02, ab dem Zeitpunkt T₂, wird der Heftdraht 06 bis zum Zeitpunkt t₃ auf die gleiche Weise wie oben beschrieben beschleunigt, um ab dem Zeitpunkt t₃ bis zum Zeitpunkt T₃, zu dem der erste Heftkopf 01 das heftkopfseitige Ende des Zuführrohrs 04 wieder passiert, verzögert zu werden. Zum Zeitpunkt T₃ scheren der Vorsprung 08 des ersten Heftkopfes 01 und die Kante 21 daher wie zuvor einen Drahtabschnitt 09 der Länge I ab und der erste Heftkopf 01 nimmt diesen mit. Der Vorgang wiederholt sich wie soeben beschrieben. Auf diese Weise wird, ohne dass ein Abstellen des zweiten Heftkopfes 02 nötig wäre, wozu der Betrieb des Heftapparates unterbrochen werden müsste, eine Sammelproduktion des Heftapparates ermöglicht. Durch geeignete Ansteuerung des Servomotors 07 lässt sich zwischen Doppelproduktion und Sammelproduktion sogar während des Betriebs des Heftapparates beliebig umschalten. Weil die Aussteuerung des Servomotors 07 auch durch einen Rechner erfolgen kann, ist ein automatisches Umschalten zwischen Doppelproduktion und Sammelproduktion ebenfalls möglich.

In den Fig. 5 und 6 ist eine weitere Ausführung eines Heftapparates einmal in Vorderansicht und einmal in Seitenansicht gezeigt. Neben einem ersten Heftkopfpaar 01, 02 weist dieser Heftapparat ein zweites Heftkopfpaar 11, 12 auf, das am selben Heftzylinder 03 wie das erste Heftkopfpaar 01, 02 angeordnet ist, und zwar mit jeweils diametraler Anordnung der Heftköpfe 01; 02, 11; 12. Die Heftkopfpaare 01, 02 und 11, 12 sind in axialer Richtung des Heftzylinders 03 gestaffelt angeordnet. Die Heftköpfe 11; 12 weisen Vorsprünge 29; 31, z. B. Klingen 29; 30 auf. Ein erstes Zuführrohr 04 dient zur Versorgung der Heftköpfe 01; 02 mit Drahtabschnitten 09, die von einem ersten Heftdraht 06, wie oben beschrieben, von Vorsprüngen 08; 17 der Heftköpfe 01; 02 und der Kante 21 abgeschert werden. Darüber hinaus ist ein zweites Zuführrohr 13 zur Versorgung des Paars von Heftköpfen 11; 12 vorgesehen. Es weist am heftkopfseitigen Ende eine Kante 32 auf. Durch dieses Zuführrohr 13 wird ein Heftdraht 14 zugeführt, von dem die Vorsprünge 29; 31 der Heftköpfe 11; 12 mit der Kante 32 jeweils Drahtabschnitte 16 abscheren. Um ein Anstoßen eines Heftkopfes 01; 02 des ersten Paares von Heftköpfen 01; 02 an dem zweiten Zuführrohr 13 zu vermeiden, ist das Zuführrohr 13 auf die in Fig. 5 gezeigte Weise versetzt und bildet zwischen den Heftkopfpaaren 01, 02 und 11, 12 zwei Biegungen.

Bei dieser Ausführung des Heftapparates führen bei der Doppelproduktion alle Heftköpfe 01; 02 und 11; 12 Heftungen aus. In der Sammelproduktion führt von jedem Heftkopfpaar 01, 02 und 11, 12 jeweils nur ein Heftkopf 01; 11 oder 02; 12 Heftungen aus. Beispielsweise führen im Sammelbetrieb nur die Heftköpfe 01 und 11 Heftungen aus, während die Heftköpfe 02 und 12 durch geeignetes schubweises Zuführen der jeweiligen Heftdrähte 04 und 14 nicht mit jeweiligen Drahtabschnitten 09 und 16 bestückt werden, so dass sie auch keine Heftungen ausführen können. Auf entsprechende Weise sind auch Heftapparate mit noch mehr Paaren von Heftköpfen möglich.

Eine bevorzugte Ausführung der Zuführeinrichtung 33 eines Heftapparats zeigt die Fig. 6 in schematischer Form. Zu sehen ist ein Heftzylinder 03 mit zwei Heftköpfen 01; 02 in der Seitenansicht und die einen Heftdraht 06 von einen Heftdrahtvorrat, z. B. einer Drahtrolle 42 abwickelnde und den Heftköpfen 01; 02, bzw. einem der Heftköpfe 01; 02, zuführende Zuführeinrichtung 33. Um den Heftzylinder 03 in der Fig. 6 besser erkennbar zu machen, ist er aus einer zu seiner Achse parallelen Blickrichtung gezeigt; die Zuführeinrichtung 33 hingegen aus einer dagegen um 90° gedrehten Blickrichtung. Tatsächlich ist die Förderrichtung des Heftdrahtes 06 im wesentlichen parallel zur Achse des Heftzylinders 03, genauso wie in den Fig. 1 und 5 gezeigt.

Zur Zuführeinrichtung 33 gehören ein erster Motor 37, z. B. Elektromotor 37 mit einem von diesem angetriebenen ersten Fördereinrichtung 38, z. B. Walzenpaar 38 und ein zweiter Motor 34, z. B. Elektromotor 38 mit einem von diesem angetriebenen zweiten Fördereinrichtung 36, z. B. Walzenpaar 36, sowie eine Drahtschneidedüse 39 mit Zuführrohr 04 und Kante 21, und ein Sensor 41 mit Steuereinheit. Die Walzenpaare 36; 38 sind voneinander durch einen Stauraum 43 beabstandet. Der von der Drahtrolle 42 abgewickelte Heftdraht 06 läuft erst durch das erste Walzenpaar 38, durchquert den Stauraum 43, läuft anschließend durch das zweite Walzenpaar 36 und erreicht schließlich den Zuführrohr 04 der Drahtschneidedüse 39, aus der er bei der Kante 21 austritt.

Wird der Heftapparat mit der Zuführeinrichtung 33 in der ersten Betriebsart betrieben, so treibt der erste Motor 37 das erste Walzenpaar 38 an, welches den Heftdraht 06 von der bis zu 100 kg schweren Drahtrolle 42 kontinuierlich abwickelt. Mit der gleichen konstanten Geschwindigkeit v, mit welcher der Heftdraht 06 von dem Walzenpaar 38 transportiert wird, wird der Heftdraht 06 vom zweiten Walzenpaar 36, das vom schwächeren zweiten Motor 34 angetrieben ist, in den Zuführrohr 04 eingeführt und tritt bei der Kante 21 aus der Drahtschneidedüse 39 aus. Wie weiter oben beschrieben, wird ein ausgetretener Drahtabschnitt 09 abwechselnd von einem der Heftköpfe 01: 02 vom Heftdraht 06 abgetrennt und mitgenommen.

In einer alternativen Ausführung der Zuführeinrichtung 33 sind die Walzen des zweiten Walzenpaares 36 in der ersten Betriebsart vom Heftdraht 06 abstellbar, so dass der Heftdraht 06 von dem ersten Walzenpaar 38 allein angetrieben wird.

In der zweiten Betriebsart, in welcher der Heftdraht 06 schubweise zugeführt wird, treibt der erste Motor 37 das zweite Walzenpaar 38 wie in der ersten Betriebsart gleichförmig an, so dass das zweite Walzenpaar 38 den Heftdraht 06 kontinuierlich von der Drahtrolle 42 abwickelt und transportiert, allerdings mit einer im Vergleich zur ersten Bettriebsart halbierten Geschwindigkeit v, so dass pro Umdrehung des Heftzylinders 03 nur die Länge einer einzigen Heftklammer von der Drahtrolle 42 abgewickelt wird. Im Unterschied zur ersten Betriebsart wird der erste Motor 34 jedoch von der mit dem Sensor 41 verbundenen Steuereinheit immer dann in Bewegung gesetzt, wenn der Sensor 41 den Durchgang des mit Heftdraht zu versorgenden Heftkopfes 01 erfasst.

Solange das zweite Walzenpaar 36 steht, staut sich der von dem ersten Walzenpaar 38 geförderte Heftdraht 06 zwischen den Walzenpaaren 38; 36, und der Heftdraht 06 bildet in dem Stauraum 43 zwischen den Walzenpaaren 38; 36 eine in der Fig. 7 gestrichelt eingezeichneten Zwischenvorrat, z. B Drahtschlaufe 44. Wenn die Steuereinheit den Motor 34 in Bewegung setzt, wird Heftdraht 06 aus der Drahtschneidedüse 39 ausgegeben, und die Drahtschlaufe 44 wird wieder gerade gezogen. Die Walzen des zweiten Paares 36 sind leichtgewichtig, mit geringem Trägheitsmoment, ausgeführt, um eine hohe Beschleunigung durch den Motor 34 trotz geringer Leistung desselben zu ermöglichen, und die Klemmkraft zwischen den Walzen des Paars 36 und dem Heftdraht 06 ist nicht wesentlich größer, als zum Beschleunigen des Heftdraht 06 der Drahtschlaufe 44 erforderlich. Der zweite Motor 34 bedarf daher keiner genauen Geschwindigkeitssteuerung; sobald der Heftdraht 06 in dem Stauraum 43 - rechtzeitig vor dem Durchgang des Heftkopfes 01 vor der Kante 21 - straff gezogen ist, schlüpft er zwischen den Walzen des Paars 36, so dass zwischen dem Zeitpunkt des Straffwerdens des Heftdraht 06 und dem Abscheren durch den Heftkopf 01 die Vortriebsgeschwindigkeit des Heftdrahtes 06 durch die Geschwindigkeit v des ersten Walzenpaars 38 bestimmt ist.

In Verbindung mit dem Abscheren schaltet die Steuereinheit den zweiten Motor 34 wieder aus, so dass nach dem Abscheren kein Heftdraht 06 mehr aus der Drahtschneiddüse 39 austritt, bis der nicht zu versorgende Heftkopf 02 die Kante 21 passiert hat.

Sobald der Sensor 41 wieder den Heftkopf 01 erfasst, wiederholt sich der Zyklus.

### Bezugszeichenliste

- 01: Heftkopf
- 02: Heftkopf
- 03: Heftzylinder
- 04: Zuführrohr
- 05: -
- 06: Heftdraht
- 07: Servomotor, Elektromotor
- 08: Vorsprung, Klinge
- 09: Drahtabschnitt
- 10: -
- 11: Heftkopf
- 12: Heftkopf
- 13: Zuführrohr
- 14: Heftdraht
- 15: -
- 16: Drahtabschnitt
- 17: Vorsprung, Klinge
- 18: Ausnehmung
- 19: Ausnehmung
- 20 -: 21 Kante
- 22: Stufe
- 23: Zylinder
- 24: Bogen
- 25: -
- 26: Schließplatte
- 27: Umfangskreis
- 28: Biegerolle
- 29: Vorsprung, Klinge
- 30: -
- 31: Vorsprung, Klinge
- 32: Kante
- 33: Zuführeinrichtung
- 34: Motor, zweiter, Elektromotor
- 35: -
- 36: Fördereinrichtung, Walzenpaar, zweites
- 37: Motor, erster, Elektromotor
- 38: Fördereinrichtung, Walzenpaar, erstes
- 39: Drahtschneiddüse
- 40: -
- 41: Sensor
- 42: Heftdrahtvorrat, Drahtrolle
- 43: Stau rau m
- 44: Zwischenvorrat, Drahtschlaufe

- a: Beschleunigung
- I: Länge
- t: Zeit
- v: Geschwindigkeit

- a₀: Beschleunigung
- -a₀: Beschleunigung

- T₁: Zeitpunkt
- T₂: Zeitpunkt
- T₃: Zeitpunkt
- T₄: Zeitpunkt

- t₁: Zeitpunkt
- t₂: Zeitpunkt
- t₃: Zeitpunkt
- t₄: Zeitpunkt

- v₁: Geschwindigkeit, Wert
- v₂: Geschwindigkeit, Spitzenwert

## Patentansprüche

1. Heftapparat mit einer Zuführeinrichtung (04, 07, 13; 33) für wenigstens einen kontinuierlichen Heftdraht (06; 14), einer Trenneinrichtung (08, 17, 29, 31, 21, 32) zum Abtrennen von Drahtabschnitten (09; 16) von dem zugeführten Heftdraht (06; 14) und wenigstens einem ersten und einem zweiten Paar von Heftköpfen (01, 02; 11, 12), die mit den aus dem wenigstens einem Heftdraht (06; 14) erzeugten Drahtabschnitten (09; 16) versorgbar sind, und wobei wahlweise entweder in einer ersten Betriebsart beide Heftköpfe (01, 02; 11, 12) der beiden Paare Heftungen ausführend angeordnet sind oder in einer zweiten Betriebsart nur die Heftköpfe (01; 11) des ersten Paares Heftungen ausführend angeordnet sind, wobei in der zweiten Betriebsart die Zuführeinrichtung (04, 07, 13; 33) den Heftdraht (06; 14) schubweise zuführend angeordnet ist, wobei die Zuführeinrichtung (04, 07, 13; 33) einen Elektromotor (07; 34; 37) aufweist, wobei der Elektromotor (07; 34; 37) in der ersten Betriebsart nach einem ersten Geschwindigkeitszeit-Diagramm und in der zweiten Betriebsart nach einem zweiten sich vom ersten unterscheidenden Geschwindigkeitszeit-Diagramm angesteuert ist.

2. Heftapparat nach Anspruch 1, **dadurch gekennzeichnet, dass** in der ersten Betriebsart die Zuführeinrichtung (04, 07, 13; 33) den Heftdraht (06; 14) kontinuierlich zuführend angeordnet ist.

3. Heftapparat nach Anspruch 1, **dadurch gekennzeichnet, dass** die Zuführeinrichtung (04, 07, 13; 33) zwischen einer ersten Betriebsart, in der sie den Heftdraht (06; 14) intermittierend zuführt, und einer zweiten Betriebsart, in der sie den Heftdraht (06; 14) kontinuierlich zuführt, umschaltbar ist.

4. Heftapparat nach Anspruch 1 oder 3, **dadurch gekennzeichnet, dass** die Zuführeinrichtung (04, 07, 13; 33) während des Betriebs zwischen der ersten und der zweiten Betriebsart umschaltbar ist.

5. Heftapparat nach Anspruch 1, **dadurch gekennzeichnet, dass** eine erste Fördereinrichtung (38) den Heftdraht (06; 14) in einen Zwischenvorrat (44) fördert, dass eine zweite Fördereinrichtung (36) den Heftdraht (06; 14) aus dem Zwischenvorrat (44) intermittierend fördernd angeordnet ist.

6. Heftapparat nach einem der Ansprüche 3 oder 5, **dadurch gekennzeichnet, dass** die zweite Fördereinrichtung (36) in der ersten Betriebsart vom Heftdraht (06; 14) abgestellt ist.

7. Heftapparat nach Anspruch 1 oder 3, **dadurch gekennzeichnet, dass** eine Spitzengeschwindigkeit des Heftdrahtes (06; 14) in der zweiten Betriebsart doppelt so groß ist wie eine Geschwindigkeit des Heftdrahtes (06; 14) in der ersten Betriebsart.

8. Heftapparat nach Anspruch 1 oder 3, **dadurch gekennzeichnet, dass** der Heftdraht (06; 14) in der zweiten Betriebsart während des Zuführens gleichmäßig beschleunigt oder abgebremst bewegt ist.

9. Heftapparat nach Anspruch 1, **dadurch gekennzeichnet, dass** die Zuführeinrichtung (04, 07, 13; 33) einen Sensor (41) zum Erfassen der Position des jeweiligen mit Drahtabschnitten (09; 16) zu versorgenden Heftkopfes (01, 02; 11, 12) umfasst.

10. Heftapparat nach Anspruch 9 und 1 oder 3, und dass die zweite Fördereinrichtung (36) in der zweiten Betriebsart anhand der Erfassungsergebnisse des Sensors (41) gesteuert ist.

11. Heftapparat nach Anspruch 5, **dadurch gekennzeichnet, dass** die jeder Fördereinrichtung (36; 38) ein eigener Elektromotor (34; 37) zugeordnet ist.

12. Heftapparat nach Anspruch 5, **dadurch gekennzeichnet, dass** zwischen der ersten und der zweiten Fördereinrichtung (36; 38) ein Stauraum (43) für den Zwischenvorrat (44) angeordnet ist.

13. Heftapparat nach Anspruch 5, **dadurch gekennzeichnet, dass** die Fördereinrichtungen (36; 38) jeweils ein Walzenpaar (36; 38) umfassen.

14. Heftapparat nach Anspruch 1, **dadurch gekennzeichnet, dass** die Heftköpfe (01, 02; 11, 12) an einem Heftzylinder (03) angeordnet sind.

15. Heftapparat nach Anspruch 14, **gekennzeichnet durch** eine Mehrzahl von gestaffelt am Heftzylinder (03) angeordneten Paaren von Heftköpfen (01, 02; 11, 12).

16. Heftapparat nach Anspruch 1, **dadurch gekennzeichnet, dass** die Trenneinrichtung (08, 17, 29, 31, 21, 32) Klingen umfasst, die paarweise zum Abscheren des Heftdrahtes (06; 14) zusammenwirken.

17. Heftapparat nach Anspruch 14, 15 oder 16, **dadurch gekennzeichnet, dass** an den Heftköpfen (01; 02; 11; 12) Klingen (08; 17; 29; 31) ausgebildet sind.

18. Heftapparat nach Anspruch 1, **dadurch gekennzeichnet, dass** der Heftapparat mindestens einen Heftzylinder (03) mit mindestens einem Heftkopf (01; 02; 11; 12) aufweist.

19. Heftapparat nach Anspruch 1 oder 18, **dadurch gekennzeichnet, dass** mindestens zwei axial nebeneinander angeordnete Heftköpfe (01; 02; 11; 12) angeordnet sind.

20. Heftapparat nach Anspruch 1 oder 18, **dadurch gekennzeichnet, dass** bezogen auf die Umfangsrichtung eines Heftzylinders (03) mindestens zwei versetzte Zuführeinrichtungen (04, 07, 13; 33) angeordnet sind.

## Claims

1. A stitcher with a supply device (04, 07, 13; 33) for at least one continuous stitching wire (06; 14), a separating device (08, 17, 29, 31, 21, 32) for severing wire portions (09; 16) from the stitching wire (06; 14) supplied and at least one first and one second pair of stitching heads (01, 02; 11, 12) which are capable of being supplied with the wire portions (09; 16) produced from the at least one stitching wire (06; 14), and wherein selectively either the two stitching heads (01, 02; 11, 12) of the two pairs are arranged so as to perform stitching in a first mode of operation or only the stitching heads (01; 11) of the first pair are arranged so as to perform stitching in a second mode of operation, wherein the supply device (04, 07, 13; 33) is arranged so as to supply the stitching wire (06; 14) batch-wise in the second mode of operation, wherein the supply device (04, 07, 13; 33) has an electric motor (07; 34; 37), wherein the electric motor (07; 34; 37) is actuated in the first mode of operation in accordance with a first speed / time diagram and in the second mode of operation in accordance with a second speed / time diagram which differs from the first one.

2. A stitcher according to Claim 1, **characterized in that** in the first mode of operation the supply device (04, 07, 13; 33) is arranged so as to supply the stitching wire (06; 14) in a continuous manner.

3. A stitcher according to Claim 1, **characterized in that** the supply device (04, 07, 13; 33) is capable of being switched between a first mode of operation, in which it supplies the stitching wire (06; 14) in an intermittent manner, and in a second mode of operation, in which it supplies the stitching wire (06; 14) in a continuous manner.

4. A stitcher according to Claim 1 or 3, **characterized in that** the supply device (04, 07, 13; 33) is capable of being switched between the first and the second mode of operation during operation.

5. A stitcher according to Claim 1, **characterized in that** a first conveying device (38) conveys the stitching wire (06; 14) into a temporary store (44), and a second conveying device (36) is arranged so as to convey the stitching wire (06; 14) out of the temporary store (44) in an intermittent manner.

6. A stitcher according to one of Claims 3 or 5, **characterized in that** the second conveying device (36) is set off from the stitching wire (06; 14) in the first mode of operation.

7. A stitcher according to Claim 1 or 3, **characterized in that** a maximum speed of the stitching wire (06; 14) in the second mode of operation is twice as high as a speed of the stitching wire (06; 14) in the first mode of operation.

8. A stitcher according to Claim 1 or 3, **characterized in that** in the second mode of operation the stitching wire (06; 14) is moved whilst being uniformly accelerated or braked during the conveying.

9. A stitcher according to Claim 1, **characterized in that** the supply device (04, 07, 13; 33) comprises a sensor (41) for detecting the position of the respective stitching head (01, 02; 11, 12) to be supplied with wire portions (09; 16).

10. A stitcher according to Claim 9 and 1 or 3, **characterized in that** in the second mode of operation the second conveying device (36) is controlled by way of the detection results of the sensor (41).

11. A stitcher according to Claim 5, **characterized in that** a separate electric motor (34; 37) is associated with each conveying device (36; 38).

12. A stitcher according to Claim 5, **characterized in that** an accumulation space (43) for the temporary store (44) is arranged between the first and the second conveying device (36; 38).

13. A stitcher according to Claim 5, **characterized in that** the conveying devices (36; 38) comprise one pair of rollers (36; 38) in each case.

14. A stitcher according to Claim 1, **characterized in that** the stitching heads (01, 02; 11, 12) are arranged on a stitching cylinder (03).

15. A stitcher according to Claim 14, **characterized by** a plurality of pairs of stitching heads (01, 02; 11, 12) arranged on a stitching cylinder (03) in a staggered manner.

16. A stitcher according to Claim 1, **characterized in that** the separating device (08, 17, 29, 31, 21, 32) comprises blades which co-operate in pairs in order to sever the stitching wire (06; 14).

17. A stitcher according to Claim 14, 15 or 16, **characterized in that** blades (08; 17; 29; 31) are formed on the stitching heads (01; 02; 11; 12).

18. A stitcher according to Claim 1, **characterized in that** the stitcher has at least one stitching cylinder (03) with at least one stitching head (01; 02; 11; 12).

19. A stitcher according to Claim 1 or 18, **characterized in that** at least two stitching heads (01; 02; 11; 12) arranged axially adjacent to each other are provided.

20. A stitcher according to Claim 1 or 18, **characterized in that** at least two offset supply devices (04, 07, 13; 33) are arranged with respect to the peripheral direction of a stitching cylinder (03).

## Revendications

1. Appareil de brochage avec un dispositif d'alimentation (04, 07, 13 ; 33) pour au moins un fil à brocher (06 ; 14) continu, un dispositif de séparation (08, 17, 29, 31, 21, 32) pour la séparation de tronçons de fil (09 ; 16) vis-à-vis du fil à brocher (06 ; 14) amené, et au moins une première et une deuxième paires de têtes de brochage (01, 02 ; 11, 12), susceptibles d'être alimentées avec les tronçons de fils (09 ; 16) produits à partir du au moins un fil à brocher (06 ; 14), et où, au choix, soit en un premier type de fonctionnement, les deux têtes de brochage (01, 02 ; 11, 12) des deux paires sont disposées en effectuant des brochages, soit en un deuxième type de fonctionnement, seules les têtes de brochage (01 ; 11) de la première paire sont disposées en effectuant des brochages, où, dans le deuxième type de fonctionnement, le disposition d'alimentation (04, 07, 13; 33) est disposé en amenant par poussée le fil à brocher (06 ; 14), le dispositif d'alimentation (04, 07, 13 ; 33) présentant un moteur électrique (07 ; 34 ; 37), le moteur électrique (07 ; 34 ; 37), dans le premier type de fonctionnement, étant commandé selon un premier diagramme vitesse-temps et, dans le deuxième type de fonctionnement, étant commandé selon un deuxième diagramme vitesse-temps, différent du premier.

2. Appareil de brochage selon la revendication 1, **caractérisé en ce que**, dans le premier type de fonctionnement, le dispositif d'alimentation (04, 07, 13 ; 33) est disposé en amenant de façon continue le fil à brocher (06 ; 14).

3. Appareil de brochage selon la revendication 1, **caractérisé en ce que** le dispositif d'alimentation (04, 07, 13 ; 33) est commutable, entre un premier type de fonctionnement, dans lequel il amène le fil à brocher (06 ; 14) de façon intermittente, et un deuxième type de fonctionnement, dans lequel il amène le fil à brocher (06 ; 14) de façon continue.

4. Appareil de brochage selon la revendication 1 ou 3, **caractérisé en ce que** le dispositif d'alimentation (04, 07, 13 ; 33) est commutable, pendant le fonctionnement, entre le premier et le deuxième type de fonctionnement.

5. Appareil de brochage selon la revendication 1, **caractérisé en ce qu'**un premier dispositif de transport (38) transporte le fil à brocher (06 ; 14) en un stockage intermédiaire (44), **en ce qu'**un deuxième dispositif de transport (36) est disposé en transportant de façon intermittente le fil à brocher (06 ; 14), en l'extrayant du stockage intermédiaire (44).

6. Appareil de brochage selon une des revendications 3 ou 5, **caractérisé en ce que**, le deuxième dispositif de transport (36) est dégagé du fil à brocher (06 ; 14), pendant qu'on est au premier type de fonctionnement.

7. Appareil de brochage selon la revendication 1 ou 3, **caractérisé en ce qu'**une vitesse de pointe du fil à brocher (06 ; 14), dans le deuxième type de fonctionnement, est de deux fois une vitesse du fil à brocher (06 ; 14), dans le premier type de fonctionnement.

8. Appareil de brochage selon la revendication 1 ou 3, **caractérisé en ce que**, dans le deuxième type de fonctionnement, le fil à brocher (06 ; 14) est accéléré ou freiné de façon régulière pendant l'amenée.

9. Appareil de brochage selon la revendication 1, **caractérisé en ce que** le dispositif d'alimentation (04, 07, 13 ; 33) comprend un capteur (41), pour détecter la position de la tête de brochage (01, 02 ; 11, 12) chaque fois alimentée avec des tronçons de fils (09 ; 16).

10. Appareil de brochage selon la revendication 9 et 1 ou 3, et en ce que, dans le deuxième type de fonctionnement, le deuxième dispositif de transport (36) est commandé à l'aide des résultats de détection du capteur (41).

11. Appareil de brochage selon la revendication 5, **caractérisé en ce qu'**à chaque dispositif de transport (36 ; 38) est associé un moteur électrique (34 ; 37) propre.

12. Appareil de brochage selon la revendication 5, **caractérisé en ce qu'**un espace d'accumulation (43) pour le stockage intermédiaire (44) est disposé entre le premier et le deuxième dispositif de transport (36 ; 38).

13. Appareil de brochage selon la revendication 5, **caractérisé en ce que** les dispositifs de transport (36 ; 38) comprennent chacun une paire de rouleaux (36 ; 38).

14. Appareil de brochage selon la revendication 1, **caractérisé** les têtes de brochage (01, 02 ; 11, 12) sont disposées sur un cylindre de brochage (03).

15. Appareil de brochage selon la revendication 14, **caractérisé par** une pluralité de paires de tête de brochage (01, 02 ; 11, 12), disposées de façon échelonnée en quinconce sur le cylindre de brochage (03).

16. Appareil de brochage selon la revendication 1, **caractérisé en ce que**, le dispositif de séparation (08, 17, 29, 31, 21, 32) comprend des lames, coopérant par paires pour cisailler le fil à brocher (06 ; 14).

17. Appareil de brochage selon la revendication 14, 15 ou 16, **caractérisé en ce que** des lames (08 ; 17 ; 29 ; 31) sont réalisées sur les têtes de brochage (01 ; 02 ; 11; 12).

18. Appareil de brochage selon la revendication 1, **caractérisé en ce que** l'appareil de brochage présente au moins un cylindre de brochage (03) avec au moins une tête de brochage (01 ; 02 ; 11 ; 12).

19. Appareil de brochage selon la revendication 1 ou 18, **caractérisé en ce qu'**au moins deux têtes de brochage (01 ; 02 ; 11 ; 12), disposées axialement l'une à côté de l'autre, sont prévues.

20. Appareil de brochage selon la revendication 1 ou 18, **caractérisé en ce qu'**au moins deux dispositifs d'alimentation (04, 07, 13 ; 33) sont disposés par rapport à la direction périphérique d'un cylindre de brochage (03).
